# EUROPÄISCHE PATENTSCHRIFT

(11) **EP 0 890 693 B1**
(45) Veröffentlichungstag und Bekanntmachung des Hinweises auf die Patenterteilung: **23.01.2002**
(21) Anmeldenummer: 98110380.7
(22) Anmeldetag: 06.06.1998
(51) Int. Cl.: E05B 17/14, E05B 17/18, E05B 9/02

(54) **Schliessvorrichtung für Türen**
Door locking device
Dispositif de fermeture pour portes

(30) Priorität: 11.07.1997 DE 29712258 U; 19.08.1997 DE 29714715 U
(43) Veröffentlichungstag der Anmeldung: 13.01.1999
(73) Patentinhaber: Drumm GmbH, 97337 Dettelbach (DE)
(72) Erfinder: Drumm, Klaus-Peter, 67061 Ludwigshafen (DE)
(74) Vertreter: Fischer, Wolf-Dieter, Dipl.-Ing.

(56) Entgegenhaltungen:
- EP-A- 0 287 799
- DE-C- 338 402
- US-A- 4 718 261

## Beschreibung

Die Erfindung betrifft eine Schließvorrichtung für Türen mit einem Beschlagunterteil und einem darauf verschiebbar geführten und gehaltenen Beschlagoberteil, wobei Beschlagober- und Beschlagunterteil in der überdeckenden Position mit Hilfe eines Schlosses feststellbar sind, wobei das Beschlagoberteil in der Schließstellung die Türöffnungskante überbrückt.

Es ist eine Schließvorrichtung für Türen bekannt (DE-A-338 402), mit einem Beschlagunterteil und einem darauf verschiebbar geführten und gehaltenen Beschlagoberteil, wobei das Beschlagober- und Beschlagunterteil in der überdeckenden Position mit Hilfe eines Schlosses feststellbar sind. Das Beschlagunterteil ist in einen an der Tür befestigten Abschnitt und einen an dem Türrahmen anbringbaren weiteren Abschnitt unterteilt, wobei das Beschlagoberteil in der Schließstellung die Türöffnungskante überbrückt. Eine solche Schließvorrichtung ist zum nachträglichen Anbringen an Glastüren nicht geeignet, wobei insbesondere die Möglichkeit der Befestigung der Schließvorrichtung an einer derartigen Glastür fehlt.

Der Erfindung liegt die Aufgabe zugrunde, eine Schließvorrichtung der bekannten Art so auszubilden, dass ein nachträgliches Anbringen an Glastüren möglich ist und die Schließvorrichtung sowohl als selbständige Schließvorrichtung als auch als zusätzliche Schließvorrichtung zum Sichern der Schließzylinderöffnung eines konventionellen Schlosses geeignet ist.

Diese Aufgabe wird nach der Erfindung dadurch gelöst, dass das Beschlagunterteil in einen an der Tür befestigbaren Abschnitt und einen an dem Türrahmen anbringbaren weiteren Abschnitt unterteilt ist und an der Türinnenseite den Beschlagunterteilen an der Türaußenseite weitere Beschlagunterteile zugeordnet sind, die an den Türkanten mittels im Türspalt angebrachten Verbindungsblechen verbunden und mittels gegen die Türflügel geschraubte Befestigungsschrauben festgeklemmt sind.

Eine vorteilhafte Ausführungsform besteht darin, dass zwischen den Beschlagunterteilen und den Türflügeln Zwischenlagen aus Gummi oder Kunststoff angeordnet sind.

Eine derartige Schließvorrichtung kann jederzeit nachträglich mit einfachsten Mitteln montiert werden. Dabei kann die Schließvorrichtung einmal zum Schutz des Schließzylinders bzw. der entsprechenden Schließzylinderöffnung eingesetzt werden oder aber als selbständige Schließvorrichtung für eine ein- oder zweiflügelige Glastür.

Die Erfindung wird in der nachfolgenden Beschreibung anhand eines in der Zeichnung dargestellten Ausführungsbeispiels näher erläutert.

Es zeigen,
- Fig. 1: eine Draufsicht auf eine Glastür mit der erfindungsgemäßen Schließvorrichtung und
- Fig. 2: einen Schnitt nach der Linie B-B in Fig. 1.

Die in den Fig. 1 und 2 dargestellte Schießvorritchung ist für Glastüren vorgesehen.

Die Schließvorrichtung besteht im wesentlichen aus zwei miteinander verbundenen Beschlagunterteilen 17,5 bzw. 4,18, die den jeweiligen Türflügel 1 bzw. 16 an den aneinanderstoßenden Türkanten 19 U-förmig umgreifen. Zum Verbinden dieser Beschlagteile 17,5 bzw. 4,18 dienen Verbindungsbleche 20, die entsprechend der Breite des Türspaltes 21 dimensioniert sind und deren Länge auf die Glasdicke der Türflügel 1 bzw.16 abgestimmt ist.

Das an der Türaußenseite befindliche Beschlagunterteil 5 bzw. 4 ist mit einer Führung 11 versehen, auf der ein das Teil 4 in der Schließstellung vollständig und das Beschlagunterteil 5 teilweise abdeckendes Beschlagoberteil 3 angeordnet ist, wobei das an der Außenseite befindliche Beschlagunterteil 5 mit einem Anschlag 22 versehen ist, wo das Beschlagoberteil 3 in der Schließstellung zur Anlage kommt und hierbei den Türspalt 21 überdeckt. Im Beschlagoberteil 3 befindet sich ein Schloß 7, das vorteilhaft Stiftzuhaltungen aufweist, die in der Schließstellung in das darunter befindliche Beschlagunterteil 4 einrasten. Zum Öffnen der Schließvorrichtung wird das Beschlagoberteil 3 in Pfeilrichtung 15 zurückgeschoben und befindet sich hierbei in der in der Zeichnung dargestellten Position.

Zweckmäßigerweise befindet sich zwischen den Beschlagunterteilen 4,5,17,18 und den Glastürflügeln 1,16 jeweils eine Zwischenlage 23 aus Gummi oder Kunststoff. Zum Befestigen der Einheiten 5,17 bzw. 4, 18 am jeweiligen Türflügel 1 bzw. 16 dienen Befestigungsschrauben 24, die an dem innenseitigen Beschlagunterteil 17 bzw. 18 gegen die Türflügel 1,16 geschraubt werden, so daß die entsprechenden Teile durch diese Klemmwirkung gehalten werden.

### Bezugszeichenaufstellung

- 1: Tür
- 3: Beschlagoberteil
- 4: Beschlagunterteil/Abschnitt
- 5: Beschlagunterteil/Abschnitt
- 7: Schloß
- 11: Führungen
- 15: Pfeilrichtung
- 16: Türflügel
- 17: Beschlagunterteil
- 18: Beschlagunterteil
- 19: Türkanten
- 20: Verbindungsbleche
- 21: Türspalt
- 22: Anschlag
- 23: Zwischenlage
- 24: Befestigungsschrauben

## Patentansprüche

1. Schließvorrichtung für Türen mit einem Beschlagunterteil (4,5) und einem darauf verschiebbar geführten und gehaltenen Beschlagoberteil (3), wobei Beschlagober- und Beschlagunterteil (3;4,5) in der überdeckenden Position mit Hilfe eines Schlosses (7) feststellbar sind, wobei das Beschlagoberteil (3) in der Schließstellung die Türöffnungskante (6) überbrückt, **dadurch gekennzeichnet, daß** das Beschlagunterteil in einen an der Tür (1) befestigbaren Abschnitt (4) und einen an dem Türrahmen (2) anbringbaren weiteren Abschnitt (5) unterteilt ist und an der Türinnenseite den Beschlagunterteilen (4,5) an der Türaußenseite weitere Beschlagunterteile (17,18) zugeordnet sind, die an den Türkanten (19) mittels im Türspalt (21) angebrachten Verbindungsblechen (20) verbunden und mittels gegen die Türflügel (1,16) geschraubte Befestigungsschrauben (24) festgeklemmt sind.

2. Schließvorrichtung nach Anspruch 1, **dadurch gekennzeichnet, daß** zwischen den Beschlagunterteilen (4,5,17,18) und den Türflügeln (1,16) Zwischenlagen (23) aus Gummi oder Kunststoff angeordnet sind.

## Claims

1. Closing device for doors with a lower fitting part (4, 5) and an upper fitting part (3) displaceably guided and held thereon, the upper and lower fitting part (3; 4, 5) being securable in the overlapping position with the aid of a lock (7), wherein the upper fitting (3) part in the closed position bridges the door opening edge (6), **characterised in that** the lower fitting part is divided into a portion (4) which can be fastened to the door (1) and a further portion (5) which can be attached to the door frame (2) and further lower fitting parts (17, 18) are associated on the inner door side with lower fittings parts (4, 5) on the outer door side, which lower fitting parts (17, 18) are attached to the door edges (19) by means of connecting plates (20) attached in the crack of the door (21) and are clamped by means of fastening bolts (24) screwed against the leaves of the door (1, 16).

2. Closing device according to claim 1, **characterised in that** intermediate layers (23) made of rubber or plastics material are arranged between the lower fitting parts (4, 5, 17, 18) and the door leaves (1, 16).

## Revendications

1. Dispositif de fermeture pour portes avec une partie inférieure de ferrure (4, 5) et une partie supérieure de ferrure (3) guidée et maintenue en coulissant sur cette dernière, la partie supérieure de ferrure et la partie inférieure de ferrure (3 ; 4, 5) pouvant être fixées en position de recouvrement à l'aide d'une serrure (7), la partie supérieure de ferrure (3) pontant en position de fermeture le bord de baie de porte (6), **caractérisé en ce que** la partie inférieure de ferrure est subdivisée en une section (4) pouvant être fixée sur la porte (1) et en une autre section (5) pouvant être posée sur le cadre de porte (2), et d'autres parties inférieures de ferrure (17, 18) sont associées sur le côté intérieur de la porte aux parties inférieures de ferrure (4, 5) sur le côté extérieur de la porte, ces autres parties inférieures de ferrure étant assemblées sur les bords de porte (19) au moyen de tôles de jonction (20) posées dans la fente de porte (21) et étant coincées au moyen de vis de fixation (24) vissées contre les battants de porte (1, 16).

2. Dispositif de fermeture suivant la revendication 1, **caractérisé en ce que** des couches intermédiaires (23) en caoutchouc ou en matière plastique sont disposées entre les parties inférieures de ferrure (4, 5, 17, 18) et les battants de porte (1, 16).
